# EUROPÄISCHE PATENTSCHRIFT

(11) **EP 0 656 517 B1**
(45) Veröffentlichungstag und Bekanntmachung des Hinweises auf die Patenterteilung: **10.02.1999**
(21) Anmeldenummer: 94118047.3
(22) Anmeldetag: 15.11.1994
(51) Int. Cl.: F28F 9/02, B60H 1/00

(54) **Wasser/Luft-Wärmetauscher aus Aluminium für Kraftfahrzeuge**
Water-air heat exchanger of aluminium for motor vehicles
Echangeur de chaleur eau-air en aluminium pour véhicules automobiles

(30) Priorität: 03.12.1993 DE 9318525 U
(43) Veröffentlichungstag der Anmeldung: 07.06.1995
(73) Patentinhaber: Valeo Klimatechnik GmbH & Co. KG, 68766 Hockenheim (DE)
(72) Erfinder: Haussmann, Roland Dipl.-Ing., D-69168 Wiesloch (DE)
(74) Vertreter: Dr. Elisabeth Jung Dr. Jürgen Schirdewahn Dipl.-Ing. Claus Gernhardt

(56) Entgegenhaltungen:
- EP-A- 0 270 433
- DE-A- 3 440 489
- US-A- 5 190 101

## Beschreibung

Die Erfindung bezieht sich auf einen Wasser/Luft-Wärmetauscher aus Aluminium oder einer Aluminium-Legierung für Kraftfahrzeuge, insbesondere auf einen Heizungswärmetauscher oder Motorkühler, gemäß dem Oberbegriff von Anspruch 1. Die Merkmale des Oberbegriffs sind dabei aus der DE-A-34 40 489 bei einem Kühler eines Kraftfahrzeugs in zweiflutiger Anordnung an sich bekannt. Die Merkmale des ersten Absatzes des kennzeichnenden Teiles sind darüber hinaus in der nicht vorveröffentlichten älteren europäischen Patentanmeldung EP-A-632 245 der Anmelderin enthalten.

Bei der DE-A-34 40 489 weist der Motorkühler einen Deckel aus Kunststoff auf, der über eine elastische Formdichtung mit einem im übrigen metallischen Kühlerblock dicht verbunden wird. Der Rohrboden des Wasserkastens weist nach außen gerichtete Kragen auf. Die in Schlitze des Rohrbodens eingesteckten Flachrohre enden bündig mit der ebenen Fläche des Rohrbodens, die dem Innenraum des Wasserkastens zugewandt ist. Die Trennwand im Wasserkasten ist ebenfalls über die elastische Formdichtung gegen die die beiden Fluten voneinander trennenden Trennwände in den Flachrohren abgedichtet.

Eine ähnliche Anordnung, die wohl im ganzen metallisch und insbesondere unter Verwendung von Aluminiumblech gefertigt ist, im Detail aber Anschlußweise und Aufbau des Wasserkastens nicht offenbart, ist ferner aus folgender Druckschrift bekannt: PATENT ABSTRACTS OF JAPAN, vol. 16, no. 26 (M-1202) 22. Januar 1992 & JP-A-03 238 165 (ZEXEL) 23. Oktober 1991 * Zusammenfassung *.

In den Innenraum eines Wasserkastens, insbesondere bei einem Wasser/Luft-Kühler aus Aluminium, weisende Kragen am Rohrboden sind ferner aus der EP-A1-0 326 813 an sich bekannt, wobei bei einer gleichen Anordnung der Kragen am Rohrboden eines Wärmetauschers die DE-A-23 20 866 auch schon die Möglichkeit als an sich bekannt zeigt, das freie Ende eines in Schlitze eines Rohrbodens eines Wasserkastens über in dessen Innenraum weisende Kragen um mehr als 90° umzutulpen.

Als Aluminium-Legierungen für derartige Wärmetauscher kommen im Rahmen der Erfindung insbesondere die Legierungen AlMnl oder AlMgSi oder A199,5 in Frage, wobei die beiden erstgenannten Legierungen vorzugsweise für Rohre, Wasserkästen und Platten und die letztgenannte Legierung vorzugsweise für Zickzacklamellen Verwendung finden. Rohre und Wasserkästen werden zweckmäßig beidseitig mit Hartlot AlSi7 vorbeschichtet. Diese Lotbeschichtung wird nach der Montage mit Flußmittel, z.B. einem Natriumfluorid und Kaliumaluminiumfluorid besprüht. Die Verlötung zu dem Endprodukt, das nach der Erfindung geschützt ist, erfolgt dann in einem Lötofen unter Schutzgas ohne Zufügung weiteren Lots zu der Vorbeschichtung.

Bei einem solchen Wärmetauscher bestehen daher alle wesentlichen tragenden Elemente ebenso wie die Grundsubstanz des Lots aus Aluminium bzw. einer Aluminium-Legierung. Ein solcher integraler Aufbau aus Aluminium oder einer Aluminium-Legierung wird neuerdings angestrebt, um den Wärmetauscher kostengünstig als im wesentlichen nur aus Aluminium bestehendes kompaktes Teil recyceln zu können.

Wasser/Luft-Wärmetauscher wie Motorkühler oder insbesondere Heizungswärmetauscher, auf welche die Erfindung speziell bezogen ist, sind ferner Wärmetauscher, die im Gegensatz etwa zu Verdampfern oder Verflüssigern in einem Kühlkreislauf innerhalb eines Kraftfahrzeuges angeordnet werden. Ein solcher Kühlkreislauf verwendet als inneres Wärmetauschmedium Wasser oder Wasser mit einem Frostschutz zusatz wie etwa Glykol. Als äußeres Wärmetauschmedium dient die Umgebungsluft. Derartige Wasser/Luft-Wärmetauscher für Kraftfahrzeuge werden somit bei relativ geringem Innendruck betrieben, und zwar bei einem Betriebsdruck von etwa 1,5 bis höchstens 2 bar und einem Zulassungsdruck von insbesondere 4 bar. Verdampfer und Verflüssiger von Klimaanlagen in Kraftfahrzeugen haben demgegenüber ein nicht auf Wasserbasis aufgebautes Kühlmittel, z.B. früher die jetzt als umweltschädlich aufgefaßten Fluorchlorkohlenwasserstoffe oder jetzt Fluorkohlenwasserstoffe, und müssen auf hohe innere Betriebsdrücke ausgelegt werden, wie typischerweise Betriebsdrücke von etwa 25 bar und Berstdrücke von über 100 bar (z.B. 105 bar). Die Auslegungskriterien von erfindungsgemäßen Wärmetauschern und von Verdampfern sowie Verflüssigern bei Kraftfahrzeugen sind daher wegen der unterschiedlichen Festigkeitsanforderungen von vornherein grundlegend verschieden.

Wasser/Luft-Wärmetauscher für Kraftfahrzeuge, wie insbesondere auch Heizungswärmetauscher, sind schließlich Großserienerzeugnisse, wobei bei einem großen Kraftfahrzeughersteller bei einem einzigen Wagentyp bereits Stückzahlen von etwa einer halben Million bis weit über eine Million pro Jahr in Frage kommen können. Derartige Großserienerzeugnisse haben daher den Charakter von Massenartikeln, bei denen im Rahmen der stets von den Kraftfahrzeugherstellern verlangten Kostenoptimierung bereits kleine Kosteneinsparungen von großer Bedeutung sind, zumal im Rahmen derartiger Optimierungsarbeit zugleich möglichst keine Kompromisse bezüglich der optimalen Funktionsfähigkeit gemacht werden sollen.

Bisher hat man aus Aluminiumrohren und Wasserkästen aus Kunststoff zusammengesteckte Wärmetauscher für Kraftfahrzeuge aus Kostengründen bevorzugt, da die bekannten Wärmetauscher aus Vollaluminium, also unter Einbeziehung des Wasserkastens aus Aluminium, wegen der verschiedenen aufwendigen Arbeitsschritte beim Verlöten in der Herstellung teurer waren, wobei der Mehrpreis nur durch die Recycelbarkeit vertretbar war.

Im Interesse einer Vermeidung von Demontagearbeiten vor dem Recycling ist nach der Erfindung die an sich bei auf dem Markt befindlichen Wärmetauschern bekannte Möglichkeit aufgegriffen, auch den Wasserkasten vollständig aus Aluminium zu fertigen, so daß dann dessen Rohrboden und dessen Deckel beide aus Aluminium oder einer Aluminium-Legierung bestehen und miteinander durch Hartlot verlötet sind.

Funktionell werden die Wasser/Luft-Wärmetauscher, auf die sich die Erfindung bezieht, im Kreuzgegenstrom betrieben. Für einen derartigen Betrieb im Kreuzgegenstrom benötigt man mindestens zweiflutige Wärmetauscher.

Neben dem schon im Zusammenhang mit der Bildung des Oberbegriffs der Erfindung genannten Stand der Technik sei als weiterer zweiflutiger bekannter Wasser/Luft-Wärmetauscher aus Leichtmetall für Kraftfahrzeuge auch noch der Wärmetauscher nach der DE-U1- 88 16 980.4 erwähnt, bei dem man jedoch die Flachrohre als Strangpreßprofile gefertigt hat. Hierbei erfordert es eine schwierige und kostenaufwendige Nachbearbeitung, um im Kommunikationsbereich benachbarter gegenläufiger Fluten die dort bei der Herstellung gewonnene Trennwand teilweise wieder abzutragen.

Bei der zur Bildung des Oberbegriffs herangezogenen DE-A-34 40 489 ist für die Herstellung eines Kühlers von Kraftfahrzeugen eine Herstellung aus Aluminium oder einer Aluminium-Legierung nicht offenbart.

Es ist an sich bei Wärmetauschern mit Kreuzgegenstromführung des inneren Wärmetauschfluids zur anströmenden Umgebungsluft in Rundrohren (EP-A1-0 270 433, US-A-5 190 101) bekannt, eine Trennwand im Wasserkasten in eine einzige Nut im Rohrboden eingreifen zu lassen, um eine Abdichtung der Fluten des Vorlaufs und des Rücklaufs des Wärmetauschers im Wasserkasten zu erhalten. Diese Nut läuft dabei zwischen den Reihen der Kragen des Rohrbodens von Vorlauf- und Rücklaufflut geradlinig parallel zu diesen Reihen, ohne daß die Nut durch Kragen unterbrochen wird oder, was äquivalent ist, ohne daß die in die Nut eingreifende Trennwand die Kragen kreuzt.

Der Erfindung liegt die allgemeine Aufgabenstellung zugrunde, einen Wärmetauscher der im Oberbegriff von Anspruch 1 bezeichneten Art sowohl kostenmäßig als auch funktionsmäßig bei minimalem Materialeinsatz zu optimieren.

Einbezogen wird dabei die spezielle Zielsetzung, den Wärmetauscher vollständig, also unter Einbeziehung des Deckels des Wasserkastens, recyceln zu können, wie dies im Kraftfahrzeugwesen jetzt zunehmend vorgeschrieben wird. Dies ergibt eine Bauweise, bei der beispielsweise keine gemischte Verwendung von Metall, Kunststoff oder anderen Materialien wie etwa gummiartigen Materialien mehr in Betracht gezogen wird, sondern der ganze Wärmetauscher aus Aluminium oder einer Aluminiumlegierung besteht.

Speziell befaßt sich die Erfindung mit der Aufgabenstellung, die Dichtheit einer Lötverbindung zwischen verschiedenen Bereichen des Wärmetauschers weiter zu verbessern, wobei besonderes Augenmerk auf die Dichtheit zwischen den eingangsseitigen und den ausgangsseitigen Abteilungen des Wasserkastens und in dessen Anschlußbereich an die Flachrohre gelegt wird.

Im Wasserkasten ergibt sich hier folgendes Problem: Bei moderner Bauart wird der Rohrboden des Wasserkastens so dünnwandig wie möglich gebaut. Bei der Fertigung bauen sich dabei Spannungen im Rohrboden auf, welcher bei dessen Fertigung aus Leichtmetall, insbesondere aus Aluminium und den Legierungen AlMnl oder AlMgSi oder A199,5, während des Lötvorgangs eine Spannung wieder verliert, dabei aber wellig wird. Es wird dadurch schwierig, die Trennwand im Wasserkasten dicht mit dem Rohrboden unter jeweils dichter Kommunikation mit den Öffnungen der einzelnen Flachrohre zu verlöten.

Die mit "und/oder" verbundenen kennzeichnenden Merkmale von Anspruch 1 geben nun bei den Wärmetauschern, auf die sich die Erfindung bezieht, eine Bauweise an, bei der diese Schwierigkeit nicht mehr besteht. Vielmehr erreicht man im Bereich der Anschlußöffnungen der Flachrohre eine dichte Verlötung durch unmittelbare Anlage der Trennwand im Wasserkasten an die Trennwand im Flachrohr, wenn sich demgemäß die Flachrohre mit der Trennwand des Wasserkastens wie schon bei der DE-A-34 40 489 kreuzen. Eine toleranzausgleichende dichte Verlötung der Trennwand im Wasserkasten mit dem Rohrboden außerhalb der Anschlußöffnungen der Flachrohre erhält man dann durch Eingriff der Trennwand im Wasserkasten in eine Nut und/oder in einen Schlitz im Rohrboden, wobei über die Eingriffstiefe ein Toleranzausgleich erfolgen kann. Wie durch die "und"-Beziehung ferner angesprochen ist, kann man nicht nur die Nut- oder die Schlitzausbildung jeweils für sich verwirklichen, sondern auch beide Ausbildungen in Kombination, indem Zungen an der Trennwand des Wasserkastens zum einen Teil in Nuten und zum anderen Teil in Schlitze im Rohrboden eingreifen, z.B. abwechselnd, gruppenweise oder auch so, daß eine Nut zum Teil in mindestens einen schlitzförmigen Bereich übergeht oder mit einem solchen versehen ist.

Eine entsprechende, den Toleranzausgleich weiterfördernde Verbindung der Trennwand im Wasserkasten mit dessen Deckel zeigt Anspruch 6 für den Fall, daß Trennwand und Dekkel aus gesonderten Bauteilen bestehen. Eine integrale Ausbildung von Deckel und Trennwand ist im Rahmen der Erfindung allgemein jedoch auch möglich.

Die Merkmale von Anspruch 2 ergeben bei der Montage, hier bei der relativen Verschiebung der Trennwand im Wasserkasten zu dessen Rohrboden, häufig noch vor der Endlage, eine formschlüssige Verbindung zwischen Trennwand und Rohrboden, wobei bei den geringen Blechstärken des Rohrbodens ein mehr oder minder starkes Aufweiten der Nut oder des Schlitzes im Rohrboden als toleranzausgleichendes Mittel bewußt in die Montage mit einbezogen wird, um bei der abschließenden Verlötung zu überbrückende Lötspalte soweit wie möglich ausschließen zu können. Zugleich stellt die Verjüngung der Zungen an der Trennwand auch eine Einführmontagehilfe dar.

Anspruch 3 trägt der Tatsache Rechnung, daß eine optimale Verlötung der Trennwand mit den Kragen unter unmittelbarer Verlötung dieser Elemente erfolgt und nicht unter Zwischenschaltung von Wandelementen der freien Enden der Flachrohre.

Um zwischen Eingangs- und Ausgangsbereich des Wasserkastens keinen Strömungskurzschluß zu erzeugen, ist es erforderlich, daß die Trennwand im Wasserkasten dicht in die Trennwände der Flachrohre übergeht. Hierzu soll die Trennwand des Wasserkastens dicht, das heißt im Endzustand verlötet, unter Aufsetzen der Stirnflächen unmittelbar an die Trennwände der Flachrohre und die Innenwandfläche des Rohrbodens anschließen. Anspruch 4 schafft dabei eine Möglichkeit, daß die Stirnseite der Trennwand nicht unmittelbar auch auf der ausgeschnittenen Oberseite des Kragens in Anlage zu kommen braucht, sondern man erhält einen Toleranzausgleich in den schlitzartigen Aussparungen der Kragen, wobei dort eine unmittelbare Abdichtung schon gegeben ist, wenn die Trennwand des Wasserkastens nur geringfügig in den komplementären schmalen Ausschnitt des jeweiligen Kragens eingreift. Die schlitzartige Ausbildung des jeweiligen Ausschnitts im Flachrohr ist dabei entsprechend dimensioniert, so daß sowohl die Ausschnitte im Flachrohr als auch die Aussparungen am Kragen so bemessen sind, daß sie gerade die Trennwand des Wasserkastens umfassen können. Der Grund der Aussparungen im Kragen sowie die freie Stirnseite der jeweiligen Trennwand im Flachrohr brauchen dabei nicht mehr aufeinander niveaumäßig angepaßt zu werden, so daß insbesondere solche Toleranzen ausgeglichen werden können, die von einem Verziehen des Rohrbodens herrühren. Der schlitzartige Ausschnitt am jeweiligen Flachrohr verhindert dabei durch seine Dimensionierung, daß die Dichtigkeit im Kragenbereich nicht durch Undichtigkeit im Bereich der gemeinsamen Ebene der Trennwand des Wasserkastens einerseits und der Ebene durch die Trennwände der Flachrohre andererseits unwirksam gemacht wird. Alternativ hierzu sieht Anspruch 5 eine so breite Ausbildung der stirnseitigen Verlötungsflächen am jeweiligen Kragen vor, daß dort, ohne einen schlitzartigen Ausschnitt am Flachrohr zu benötigen, die Verlötung der Trennwand des Wasserkastens einerseits mit den nicht zurückgesetzten Trennwänden der Flachrohre und andererseits mit den Kragen in derselben Niveauebene jeweils stirnseitig erfolgen kann. Dies reicht im Regelfall aus, vereinfacht den Herstellungsaufwand wesentlich und vermeidet es, sich überhaupt mit Toleranzausgleich von herstellungsmäßig verschiedenen Niveaus von Verlötungsebenen in diesem Bereich befassen zu müssen. Es kann dabei dahingestellt bleiben, in welcher Weise die Endwandabschnitte der freien Enden der Flachrohre, welche von außen her die Kragen innen überragen, im Bereich außerhalb der Trennwand des Wasserkastens weitergeführt sind, wenn dort jeweils ein Ausschnitt im Sinne von Anspruch 3 vorgesehen ist. Hierbei ist sowohl eine geradlinige Weiterführung als auch eine Umtulpung des freien Kragenrandes möglich.

Anspruch 10 betrifft eine Maßnahme, die bei dem hier vorausgesetzten Leichtbau mit geringer Wandstärke aller verwendeten Teile verhindert, daß der Deckel während des Lötvorgangs insbesondere an den beiden Längsseiten in Querrichtung einfällt und dadurch auch die Positionierung der Trennwand in Frage stellen kann, insbesondere, aber nicht ausschließlich, gerade bei der die Formgebung vereinfachenden Bauweise nach Anspruch 6.

Das gilt insbesondere bei der besonders dünnwandigen Bauweise nach Anspruch 12. Dessen Merkmale können darüber hinaus auch dazu mit herangezogen werden, um die sonstigen Profile des erfindungsgemäßen Wärmetauschers durch entsprechende Verformung zu bilden. Dies gilt beispielsweise für alle oben angesprochenen Nuten, Schlitze, Ausschnitte und Ausnehmungen, aber auch allgemein für die Formung des Kragens, soweit dieser durch Aufbiegung des Randes des jeweiligen Schlitzes im Rohrboden, welcher für die Aufnahme je eines zweiflutigen Flachrohres bestimmt ist, gebildet ist.

Die Erfindung befaßt sich auch mit dem Problem optimaler Verlötungsbedingungen im Verbindungsbereich der Enden der Flachrohre mit dem Rohrboden. Hierbei stellen sich primär zwei Probleme. Zum einen soll an der Außenseite des Rohrbodens zwischen diesem und der Mantelfläche des Flachrohres ein keilförmiger Lötspalt zuverlässig gehalten werden. Zum anderen bedarf es einer linienförmigen Anlagefläche zwischen Rohrboden und Rohr, welche während der Verlötung unter thermischen Einflüssen nicht zusammenbricht.

Schwierigkeiten ergeben sich dabei gerade bei dünnen Wandstärken moderner Flachrohre, wobei im Rahmen der Erfindung besonders an Wandstärken von weniger als 0,5 mm, vorzugsweise von 0,35 mm, jedoch über 0,2 mm, gedacht ist. Dann können auch aufgetulpte, dünnwandige Flachrohrenden bei den Löttemperaturen im Lötofen (Lufttemperatur ca. 580 bis 610°C bei Aluminiumhartlot) immer noch lokal einfallend verformen.

Gemäß Anspruch 7 mit den Weiterbildungen nach den Ansprüchen 8 und 9 wird die an sich bekannte Auftulpung der in den Waserkasten hineinragenden freien Enden der Flachrohre übernommen und so weitergebildet, daß gerade an den kritischen Längsseiten der freien Enden der aufgetulpten Flachrohre noch eine haltende Zwangskraft zusätzlich aufgebracht wird, welche die aufgetulpten Flachseiten der Flachrohre gegen ein Einfallen festhält. Hierzu sind mindestens die aufgetulpten Flachseiten der freien Enden der Flachrohre so weiter umgeformt, daß sie wenigstens teilweise hinter die Kragen des Rohrbodens greifen und so dort gegen eine Einwärtsbewegung in Richtung des freien Querschnitts des jeweiligen Flachrohres gesichert sind. Man erhält dabei sowohl eine zuverlässige Sicherung der Flachrohre gegen ein Einfallen der freien Enden im Bereich der Verlötungslinie beim Verlöten als auch eine Sicherheit beim Einhalten des keilförmigen Lötspaltes an der Außenseite des Rohrbodens gegenüber dem in den Rohrboden einlaufenden Wandbereich der Flachrohre. Ein vorteilhafter Nebeneffekt besteht ferner darin, daß gerade die dünnwandigen Flachrohre noch besser gegen axiale Zugkräfte gesichert sind, welche in Richtung eines Herausziehens der Flachrohre aus dem Rohrboden wirksam werden. Dies kann auch zu einer besseren Vorfixierung der einzelnen zu verlötenden Bauteile vor dem Lötvorgang und während desselben führen.

Es ist nicht erforderlich, daß der formschlüssige Eingriff zwischen Deckel und Rohrboden des Wasserkastens in einer umlaufenden Nut erfolgt, was jedoch eine durchaus auch vorteilhafte Möglichkeit von Anspruch 10 darstellt. Anspruch 11 sieht stattdessen vor, an zwei Seiten des Wasserkastens, und zwar insbesondere an dessen Längsseiten, von einer zusätzlichen Nutausbildung und damit dementsprechendem Formgebungsaufwand absehen zu können und alternativ hierzu auf einen Klemmschluß zwischen schon von vornherein vorhandenen Bauelementen abzustellen, und zwar den Kragen und der Seitenwand des Rohrbodens. Auch so kann einem Einfallen des Deckels des Wasserkastens während des Verlötungsvorgangs entgegengewirkt werden.

Die Verklammerung zwischen Rohrboden und Deckel des Wasserkastens nach Anspruch 13 - eine an sich aus der DE-A-22 38 858 bekannte Maßnahme - sorgt dann dafür, daß auch dort bis zum Erstarren der Verlötung die gewünschte Zuordnung von Deckel und Rohrboden mechanisch montagegerecht vorfixiert bleibt.

Bei der zur Bildung des Oberbegriffs des Anspruchs 1 herangezogenen DE-A-34 40 489 wird an den freien Enden der Flachrohre, welche dem Wasserkasten abgewandt sind und wo die Umkehrung der Flutrichtung in den Flachrohren erfolgt, sowohl eine Abdichtung der dort offenen Flachrohre als auch deren endgültige Lagefixierung mittels einer Abschlußplatte unter Verwendung von Gießharz oder Lot vorgenommen. Die Abschlußplatte weist dabei jeweils eine Aufnahmenut für das jeweilige freie offene Ende eines Flachrohres auf. Bei der Herstellung dieser Nuten in der Abschlußplatte werden hohe Anforderungen an die Verformbarkeit des Metallbleches, welches für die Abschlußplatte eingesetzt wird, gestellt, die entweder keine große Nuttiefe zulassen, was zu unsicherem Sitz der Flachrohre führen kann, oder bei ausreichender Nuttiefe die Gefahr eines Einreißens des Metalls mit sich bringen. Bei der abgewandelten Ausführung nach Anspruch 14 wird auf eine durchgängige Abschlußplatte verzichtet und schon dadurch eine Dehnungswechselwirkung zwischen einzelnen Aufnahmenuten für die verschiedenen Flachrohre vermieden. Es reicht aus, in einem Rohling eines Abschlußbleches aus Aluminium oder einer Aluminiumlegierung Trennlinien aufzuschneiden und die dabei gebildeten nur außen zusammenhängenden Streifen mittels Prägestempeln zu nutartigen Taschen zu verformen. Dabei zieht sich das Blechmaterial neben den ursprünglichen Trennlinien zur Seite weg und bildet die Seitenwände der nutenförmigen Taschen. Diese erleiden dabei praktisch überhaupt keine Dehnungsverformung in ihrer jeweiligen Längsrichtung.

Die Ansprüche 15 und 16 betreffen bevorzugte Herstellungsverfahren der erfindungsgemäßen Wärmetauscher, wobei die erste Alternative a) von Anspruch 15 einerseits und die zweite Alternative b) von Anspruch 15 andererseits bei im Prinzip gleicher Relativbewegung von zu montierenden Teilen gegensätzliche Wahl zwischen festen und bewegten Teilen treffen. So werden nach der ersten Alternative die Trennwand und nach der zweiten Alternative die Gemeinschaft der Flachrohre bewegt, um jeweils eine möglichst gute mechanische Anschlußbedingung zwischen der Trennwand des Wasserkastens einerseits und den Trennwänden der Flachrohre andererseits zu erhalten.

Nach Anspruch 16 wird dabei im Rahmen der ersten Alternative a) von Anspruch 15 die mehr oder minder ausgeprägte Elastizität von zuvor geschaffenen Auftulpungen an den freien Enden der in die Kragen am Rohrboden eingreifenden Flachrohre ausgenutzt, um zunächst zu weit eingeschobene Flachrohre nach Zurückschieben in ihre Einbaulage durch immanent bleibende Vorspannung der beim Zurückschieben verformten Auftulpungen für den Lotvorgang zu fixieren. Dabei kommt es noch vor der Verlötung zu einer auch nach der Verlötung beibehaltenen gegenseitigen Verpressung der stirnseitig zusammengefügten Trennwände von Wasserkasten und Flachrohren. Bei dieser Verfahrensweise wird die Trennwand des Wasserkastens erst nachträglich aufgesetzt.

Nach der zweiten Alternative b) von Anspruch 15 wird die Trennwand des Wasserkastens zu Beginn in den Schlitzen oder Nuten des Rohrbodens montiert, und zwar vorzugsweise unter formschlüssiger Verpressung in den Schlitzen oder Nuten des Rohrbodens. Danach werden die einzelnen Flachrohre mit vorgegebener Schubkraft gegen die Trennwand in ihre Aufnahmeschlitze im Rohrboden eingepreßt, wobei wiederum eine gegenseitige Verpressung zwischen der Trennwand des Wasserkastens einerseits und den Trennwänden der Flachrohre andererseits noch vor der Verlötung entsteht, die noch nach der Verlötung beibehalten bleibt. Diese Verpressung kann durch das schon früher beschriebene nachträgliche Auftulpen der freien Rohrenden der Flachrohre um die Kragen bis zur Fixierung durch die Verlötung gehalten werden. Die Einpreßkraft der Flachrohre kann beispielsweise über einen Betätigungsbalken erfolgen, der mit jedem einzelnen Flachrohr jeweils über eine starke Druckfeder zusammenwirkt. Alternativ kann man pneumatische oder hydraulische Stempel verwenden, die vorzugsweise zum Ausgleich von Toleranzen der Flachrohrlänge jeweils einzeln auf jedes Flachrohr einwirken.

Die Erfindung wird im folgenden anhand schematischer Zeichnungen an mehreren Ausführungsbeispielen der bevorzugten zweiflutigen Ausbildungsformen noch näher erläutert. Es zeigen:
Fig. 1 eine Explosionsdarstellung eines erfindungsgemäßen zweiflutigen Wärmetauschers;
Fig. 2 eine perspektivische Explosionsdarstellung eines Rohrbodens in Innenansicht und einer zugeordneten Trennwand eines bevorzugten Wasserkastens;
Fig. 3 das in das Bodenstück eingreifende Ende eines Flachrohres zusammen mit der Mitteltrennwand des Wasserkastens in räumlicher Darstellung;
Fig. 4 eine Detailansicht auf ein im Rohrboden befestigtes Flachrohr in räumlicher Darstellung;
Fig. 4a eine Teildarstellung von Fig. 4 in vergrößerter alternativer Ausführungsform;
Fig. 5 einen Teilschnitt einer gemäß Fig. 1 verwirklichbaren Ausführungsform eines Wärmetauschers in einer Ebene parallel und kurz vor der Trennwand im Wasserkasten;
Fig. 6 einen Querschnitt durch einen Wasserkasten in zweiflutiger Ausführung mit Mitteltrennwand;
Fig. 6a eine Variante von Fig. 6;
Fig. 7 eine Draufsicht auf die Innenseite eines Rohrbodens eines Wasserkastens;
Fig. 8 einen Teilschnitt entsprechend der Schnittlinie CC von Fig. 7 durch die Verbindung der Mitteltrennwand mit dem Bodenstück;
Fig. 9 ebenfalls einen Teilschnitt entsprechend der Schnittlinie AA von Fig. 7;
Fig. 10 eine Draufsicht auf einen Teilbereich einer bevorzugten Abschlußplatte in Längsrichtung der Flachrohre, gesehen vom Wasserkasten her; und
Fig. 11 in vergrößerter Darstellung einen Teilschnitt nach der Linie X-X von Fig. 10.

Der zweiflutige Wärmetauscher nach Fig. 1 weist eine Reihe paralleler ihrerseits zweiflutiger Flachrohre 2 auf, deren parallele Flachseiten sich gegenüberliegen und zwischen sich Zickzacklamellen 4 einschachteln, die außerdem auch noch an den äußeren Flachseiten der außenliegenden Flachrohre angeordnet sind. Die Zickzacklamellen 4 und die Flachrohre 2 sind miteinander zu einem Block im fertigen Wärmetauscher durch nicht dargestelltes Aluminiumhartlot verlötet.

An die in gleicher Höhe angeordneten einen Enden der Flachrohre 2 ist ein Wasserkasten 6 kommunizierend mit den Flachrohren angeschlossen. Der Wasserkasten besteht dabei aus einem Rohrboden 8 und einem Deckel 10, die ihrerseits durch Aluminiumhartlot miteinander verlötet sind. Nicht nur der Wasserkasten, sondern auch die Flachrohre, die Zickzacklamellen und die anderen noch nachfolgend beschriebenen Bauteile bestehen dabei aus Aluminium oder einer Aluminiumlegierung, so daß der ganze Wärmetauscher integral im wesentlichen aus Aluminium besteht.

Bei dem Ausführungsbeispiel ist nur ein Wasserkasten 6 vorgesehen. Dessen Rohrboden weist, wie in Fig. 7 dargestellt, parallele Schlitze 12 auf, die jeweils mit in den Wasserkasten 6 weisenden Kragen 14 versehen sind. Der Rohrboden besteht dabei aus einem Aluminiumblech mit einer Stärke von beispielsweise 1,2 mm. Dieses Blech wird an den Orten der Schlitze geschnitten. Die Ränder der Schnitte werden dann zu den Kragen 14 aufgebogen, wie dies in Fig. 9 dargestellt ist. Die Enden der zweiflutigen Flachrohre 2 sind in ihren jeweiligen Schlitz 12 so weit eingesteckt, daß freie Enden 16 der Flachrohre über die Kragen 14 hinausragen.

Die freien Enden 16 sind aufgetulpt. Die Auftulpungen 18 sind an den beiden Längsseiten des jeweiligen Schlitzes 12 um den jeweiligen Kragen 14 so weit herumgelegt, daß eine Umgreifung des jeweiligen Kragens um mehr als 90° so weit erfolgt, daß eine Hinterschneidungswirkung erzielt und zwischen der zurückgebogenen Auftulpung 18 und dem Kragen 14 ein definierter ausgedehnter Lötspalt gebildet wird.

Wie man insbesondere aus Fig. 4 erkennen kann, ist das freie Ende 16 nur im Bereich der Längsseiten des Flachrohres 2 um mehr als 90° um den Kragen 14 des Rohrbodens 8 umgelegt. Die restlichen Bereiche des Flachrohrendes 16 liegen linienförmig am Kragen 14 des Rohrbodens an.

Zurückkommend auf Fig. 1 erkennt man, daß der Rohrboden 8 mit einer umlaufenden Seitenwand 24 kastenförmig geformt ist. In die umlaufende Seitenwand 24 wird der Deckel 10 des Wasserkastens 6 eingelegt und in nicht dargestellter Weise mit dem Aluminiumhartlot verlötet. Der Deckel 10 trägt eine Trennwand 30, welche den Wasserkasten 6 in zwei Abteilungen unterteilt. Die eine Abteilung kommuniziert mit dem Einlaß 32 und die andere mit dem Auslaß 34 des Wassers als inneres Wärmetauscherfluid.

Die Flachrohre 2 sind mittig ihrerseits mit einer Trennwand 36 versehen, welche jeweils in derselben Ebene wie die Trennwand 30 im Wasserkasten angeordnet ist. Die Trennwände 36 unterteilen das jeweilige Flachrohr 2 in zwei parallele Kanäle 38, in denen das innere Wärmetauscherfluid im Gegenstrom entsprechend der durch Pfeile auch an den Anschlüssen 32 und 34 ersichtlichen Strömungsrichtung strömt. Durch diese Verschaltung im Gegenstrom handelt es sich um zweiflutige Flachrohre 2. Die Umleitung der Strömung an den dem Wasserkasten 6 abgewandten Enden der Flachrohre erfolgt dadurch, daß dort die beiden Kanäle und damit die benachbarten Fluten ungedrosselt kommunizieren. Mit anderen Worten ist in diesem Verbindungsbereich 40 die Trennwand 36 über eine solche Länge fortgelassen, daß der Querschnitt des einen Kanals 38 ungedrosselt in den des anderen Kanals 38 überführt wird.

Die dem Wasserkasten 6 abgewandten anderen Enden der Flachrohre 2 greifen offen in Nuten 42 einer zum Rohrboden 8 parallelen Abschlußplatte 44 ein, wo sie ebenfalls durch Aluminiumhartlot eingelötet sind. Die Abschlußplatte 44 bildet daher den strömungsmäßigen Verschluß dieser Enden der Flachrohre 2. Zugleich hält die Abschlußplatte 44 die Flachrohre in gleicher Weise, wie dies die Schlitze 12 am Rohrboden 8 vornehmen, in der vorgeschriebenen, im allgemeinen äquidistanten, Teilung. Die Abschlußplatte 44 kann außerdem auch zur Montage des ganzen Wärmetauschers an einem tragenden Teil des Kraftfahrzeuges dienen.

Seitlich an die äußeren Zickzacklamellen 4 schließt jeweils eine Seitenplatte 46 an, welche ihrerseits parallel zu den Flachrohren 2 verläuft. Jede dieser beiden Seitenplatten 46 weist klinkenartig in den Wasserkasten 6 und in die Abschlußplatte 44 eingreifende Fortsätze 48 und 50 auf. Die Fortsätze 48 und 50 können gemäß der Darstellung in Fig. 1 laschenartige Fortsätze sein.

Durch einen Pfeil 56 ist in Fig. 1 die Strömungsrichtung der Luft dargestellt, zu der das Wasser in den beiden Kanälen 38 innerhalb der Flachrohre 2 zweiflutig und damit im Kreuzgegenstrom geführt ist.

In den Fig. 8 und 9 erkennt man die zwischen den Schlitzen 12 im Rohrboden 8 angeordnete Nut 72, in die die Trennwand 30 unter Toleranzaufnahme eingreift. Im Kreuzungsbereich der Flachrohre 2 mit der Trennwand 30 verläuft die Trennwand 30 in einer Aussparung 74 des Kragens 14. Dabei ist es nicht unbedingt erforderlich, daß die Trennwand auf dem Grund 76 der Aussparung 74 im Kragen 14 anliegt, sondern es ist aus Toleranzgründen ein geringfügiger Abstand zulässig. In jedem Fall muß jedoch die Trennwand 30 auf dem Grund 70 im schlitzartigen Ausschnitt 68 des Rohres 2 anliegen. Hierzu wird zunächst durch die Auftulpung 18 das Rohrende 16 im Kragen 14 so positioniert, daß der Grund 70 des schlitzartigen Ausschnittes 68 im Rohrende 14 höher als der Grund 76 der Aussparung 74 im Kragen 14 angeordnet ist. Bei der Montage des Deckels wird der Grund 70 jedes Flachrohrendes 16 durch die Trennwand 30 verpreßt, wobei die elastische Gegenkraft durch die um mehr als 90° erfolgte Auftulpung 18 des freien Rohrendes 16 aufgebaut wird. Besonders deutlich wird dies aus Fig. 9.

Bei der bisher beschriebenen Ausführungsart greift die Trennwand 30 des Wasserkastens 10 bereits mit Zungen 102 zwischen den Kragen 14 in Nuten 72 im Rohrboden 8 ein, wie dies besonders deutlich anhand der Fig. 8 und 9 zu ersehen ist. Die Zungen 102 erkennt man auch in den Fig. 1 und 2 und die Nuten 72 in Fig. 4.

An die Stelle der Nuten 72 können bei im Prinzip gleicher Eingriffsart Schlitze 100 im Rohrboden 8 treten, wie dies besonders deutlich in Fig. 4a zu sehen ist. Anders als bei den Nuten 72 ist dabei die Eingriffstiefe der Zungen 102 nicht beschränkt. Vielmehr können diese bedarfsweise sogar voll durch den Rohrboden 8 hindurch bis in einen Bereich außerhalb des Wasserkastens 6 reichen, wo sie nach außen hin durch die Zickzacklamellen 4 gegen Sicht abgeschirmt sind.

Ein konischer Zulauf der Zungen 102 ist sowohl aus Fig. 2 als auch aus Fig. 5 zu erkennen, wo die Seitenflanken der Zungen 102 jeweils eine Abschrägung 103 aufweisen. In nicht besonders herausgezeichneter Weise sind zweckmäßig zusätzlich auch die Zungen 102 selbst in ihrer Querrichtung verjüngt ausgebildet, indem sie etwa entsprechend gegenüber dem Hauptkörper der Trennwand 30 dünner werdend zulaufen. Wie man aus Fig. 5 mehr im einzelnen ersieht, ist im eigentlichen Verpressungsbereich der Zungen 102 ein sehr geringer Zulaufwinkel von höchstens ein oder zwei Grad erforderlich, wenn überhaupt, da man auch mit etwas Übermaß die jeweilige Zunge im Verpressungsbereich in die Nut 72 bzw. den Schlitz 100 einpressen kann. Dargestellt ist ein insbesondere als Einführhilfe dienender stärker konischer Zuspitzungsbereich an den freien Enden der Zungen 102.

Wie man besonders deutlich aus den Fig. 5 und 6a erkennt, kann man zum Zusammenfügen von Rohrboden 8 und Deckel 10 des Wasserkastens 6 statt einer umlaufenden Nut 82 gemäß Fig. 6 und 7 eine entsprechende Nut 82a gemäß Fig. 5 nur noch an den Stirnseiten des Wasserkastens 6 beibehalten und stattdessen an dessen Längsseiten ganz auf eine derartige Nut verzichten und dafür gemäß Fig. 6a eine Einklemmung der Seitenwand des Deckels 10 zwischen der Seitenwand 24 des Rohrbodens und den umfangsnah angeordneten Kragen 14 im Rohrboden 8 vorsehen. Als Montagehilfe vor dem Verlöten des ganzen Wärmetauschers dienen dabei, wie auch Fig. 6a zeigt, die topfförmige Seitenwand 24 des Rohrbodens fortsetzende Haltelaschen 108, welche zunächst parallel zur Seitenwand des Deckels 10 angeordnet sind und dann zur Halterung mit ihren freien Enden gemäß Fig. 6a auf eine Schulter 110 der Seitenwand des Dekkels 10 umgebogen werden.

In der Darstellung von Fig. 6a ist im übrigen die Trennwand 30 ebenso wie in Fig. 5 in einen Schlitz 100 im Rohrboden 8 eingesteckt, und zwar hier so weit, daß die Trennwand deutlich durch diesen Schlitz aus dem Wasserkasten 6 nach außen in Richtung zum Paket der Flachrohre 2 mitsamt ihren Zickzacklamellen 4 hervorsteht, wobei eine Abdeckung des hervorstehenden Endes gegen eine Sicht von außen durch die Zickzacklamellen 4 erfolgt.

Fig. 4a zeigt, daß man im Gegensatz zu der anhand von Fig. 4 beschriebenen Ausführungsform, bei der in den Kragen 14 des Rohrbodens 8 schlitzartige Aussparungen 74 vorgesehen sind, unter Vereinfachung der Ausbildungsform gänzlich ohne derartige Aussparungen auskommen kann, so daß dann auch die schlitzförmigen Ausschnitte 68 im Flachrohr 2 gemäß Fig. 4 entfallen können. Vielmehr sieht Fig. 4a ein stumpfes Anlegen und Verschweißen der Stirnseiten der Trennwand 30 des Wasserkastens einerseits und der Trennwände 36 der Flachrohre 2 andererseits vor. Dementsprechend sind in Fig. 4a die Anlageflächen 104 der Kragen 14 an der Trennwand 30 auf dem gleichen Niveau gelegen, wie nicht nur die benachbarten Anschlußflächen der Kragen 14, sondern sogar deren ganze Stirnfläche. Die Auftulpungen 18 sind hierbei so weit weg zwischen den Verbindungsflächen der Kragen 14 mit der Trennwand 30 des Wasserkastens angeordnet, daß der hier verbleibende Ausschnitt 106 am jeweiligen freien Ende des Flachrohres so breit ist, daß man ihn kaum noch als schlitzartig ansprechen kann und die Breite des Ausschnitts 106 jedenfalls nicht mehr der Dicke der Trennwand 30 entspricht wie noch bei den schlitzartigen Ausschnitten 68 im Flachrohr 2.

In den Fig. 10 und 11 ist eine bevorzugte Ausbildungsform einer Abschlußplatte 44 dargestellt, die ebenso wie der sonstige Wärmetauscher aus Aluminium oder einer Aluminiumlegierung besteht und auch aus Blech aus diesem Material gefertigt ist. Im Gegensatz zu einer eher konventionellen Abschlußplatte 44 gemäß Fig. 1 hängt die Abschlußplatte gemäß Fig. 10 und 11 nicht mehr flächenförmig zusammen. Die einzelnen U-Profile bildenden Taschen 112, in die jeweils das offene Ende eines Flachrohres 2 an der dem Wasserkasten 6 abgewandten Seite für Abdichtungs- und Halterungszwecke eingreift, sind vielmehr nur noch über Verbindungsstege 114 gegeneinander parallel in Distanz gehalten. Aus Fig. 10 erkennt man, daß die Verbindungsstege 114 untereinander an ihren Enden zu einem Umfangsrahmen ergänzt sind.

## Patentansprüche

1. Wasser/Luft-Wärmetauscher für Kraftfahrzeuge, insbesondere Heizungswärmetauscher oder Motorkühler, mit einer zwei- oder mehrflutigen Reihenanordnung von parallelen Flachrohren (2), die über Zickzacklamellen (4) miteinander verlötet sind, und mit mindestens einem an den einen Enden der Flachrohre (2) kommunizierend angeschlossenen Wasserkasten (6) mit Rohrboden (8) und Deckel (10), dessen Rohrboden (8) Schlitze (12) aufweist, die jeweils mit Kragen (14) versehen sind und in die die Enden der Flachrohre gegen den Rohrboden (8) verlötet eingesteckt sind,
wobei die Flachrohre (2), die Zickzacklamellen (4) und der Rohrboden (8) des Wasserkastens (6) aus Aluminium oder einer Aluminiumlegierung bestehen, die Flachrohre (2) durch mindestens eine in Längsrichtung verlaufende Trennwand (36) selbst mindestens zweiflutig ausgebildet sind und jeweils in einen beiden Fluten zu beiden Seiten der Trennwand (36) im Flachrohr gemeinsamen Schlitz (12) im Rohrboden (8) eingreifen, der Wasserkasten (6) durch eine Trennwand (30), die in der Ebene jeweils einer Trennwand (36) der Flachrohre (2) angeordnet ist, in mindestens eine eingangsseitige und eine ausgangsseitige Abteilung unterteilt ist,
dadurch **gekennzeichnet**, daß auch der Deckel (10) und die Trennwand (30) des Wasserkastens (6) aus Aluminium oder einer Aluminiumlegierung bestehen, die Kragen (14) der Schlitze (12) des Rohrbodens (8) in den Wasserkasten (6) weisen und die in die Schlitze (12) im Rohrboden (8) eingreifenden freien Enden (16) der Flachrohre (2) über die Kragen (14) hinausragen und insbesondere um diese Kragen (14) umgelegt sind,
daß die Trennwand (30) des Wasserkastens (6) zwischen den Kragen (14) jeweils in eine Nut (72) und/oder einen Schlitz (100) im Rohrboden (8) unter Kreuzung der Kragen (14) eingreift,
und daß die Trennwand (30) jeweils einen Ausschnitt zwischen jeweils in der Nut (72) oder in den Schlitz (100) im Rohrboden (8) eingreifenden Zungen (102) zur Aufnahme der in den Wasserkasten (6) weisenden Kragen (14) sowie der über die Kragen (14) hinausragenden freien Enden (16) der Flachrohre (2) aufweist.

2. Wärmetauscher nach Anspruch 1, dadurch gekennzeichnet, daß die Zungen (102) der Trennwand (30) des Wasserkastens (6) in mindestens einer Querrichtung, vorzugsweise beiden Querrichtungen, verjüngt zulaufen.

3. Wärmetauscher nach Anspruch 1 oder 2, dadurch gekennzeichnet,
daß die in den Wasserkasten (6) hineinragenden freien Enden (16) der Flachrohre (2) in Längserstreckungsrichtung der Trennwand (36) des jeweiligen Flachrohres (2) mit Ausschnitten (68; 106) versehen sind, bis zu deren Grund (70) die Trennwand (30) des Wasserkastens im Anschluß an die Trennwand (36) des jeweiligen Flachrohres (2) in die Ausschnitte (68; 106) eingreift.

4. Wärmetauscher nach Anspruch 3, dadurch gekennzeichnet, daß die Kragen (14) des Rohrbodens (8) jeweils schlitzartige Aussparungen (74) aufweisen, die in Verlängerung der schlitzartigen Ausschnitte (68) der Flachrohre (2) angeordnet sind und in die jeweils die Trennwand (30) des Wasserkastens (6) eingreift und daß der jeweilige Ausschnitt (68) im Flachrohr (2) schlitzartig ausgebildet ist.

5. Wärmetauscher nach einem der Ansprüche 1 bis 3, dadurch gekennzeichnet, daß die Anlageflächen (104) der Kragen (14) an der Trennwand (30) auf dem gleichen Niveau liegen wie mindestens die benachbarten Anschlußflächen der Kragen (14).

6. Wärmetauscher nach einem der Ansprüche 1 bis 5, dadurch gekennzeichnet, daß die Trennwand (30) des Wasserkastens (6) ein eigenständiges Bauteil ist, das in eine den Nuten (72) oder den Schlitzen (100) im Rohrboden (8) gegenüberliegende Nut (80) des Deckels (10) des Wasserkastens (6) eingreift.

7. Wärmetauscher nach einem der Ansprüche 3 bis 6, dadurch gekennzeichnet,
daß die neben den Ausschnitten (68; 106) über die Kragen (14) in den Wasserkasten (6) hinausragenden freien Enden (16) der Flachrohre (2) aufgetulpt sind, und
daß die Auftulpungen (18) an den freien Enden (16) der Flachrohre (2) um die Kragen (14) umgelegt sind, wobei mindestens an beiden Längsseiten des das jeweilige Flachrohr (2) aufnehmenden Schlitzes (12) eine Umgreifung des jeweiligen Kragens (14) um mehr als 90° vorgesehen ist.

8. Wärmetauscher nach Anspruch 7, dadurch gekennzeichnet, daß die Auftulpungen (18) jeweils nur längs eines Teils der Wand (24) der freien Enden (16) der Flachrohre (2) neben deren Ausschnitt (68; 106) um die Kragen (14) umgelegt sind.

9. Wärmetauscher nach Anspruch 8, dadurch gekennzeichnet, daß die Wand (24) der freien Enden (16) der Flachrohre (2) im Anschluß an einen schlitzartigen Ausschnitt (68) und/oder am schmalen Ende der Flachrohre (2) gegenüber der umgelegten Wand zurückgesetzt ist.

10. Wärmetauscher nach einem der Ansprüche 1 bis 9, dadurch gekennzeichnet, daß der Deckel (10) des Wasserkastens (6) in eine Nut (82) am Umfangsrand des Rohrbodens (8) formschlüssig eingesetzt ist.

11. Wärmetauscher nach einem der Ansprüche 1 bis 10, dadurch gekennzeichnet, daß der Deckel (10) des Wasserkastens (6) an dessen rechtwinklig zur Längserstreckung der Flachrohre (2) verlaufenden Seiten zwischen den Kragen (14) des Rohrbodens (8) und dessen Seitenwand (24) eingeklemmt ist und
an den beiden anderen Seiten jeweils in eine Nut (82a) am Umfangsrand des Rohrbodens (8) formschlüssig eingesetzt ist.

12. Wärmetauscher nach einem der Ansprüche 1 bis 11, dadurch gekennzeichnet, daß der Rohrboden (8) und/oder der Deckel (10) aus beidseitig lotbeschichtetem Blech geformt ist/sind.

13. Wärmetauscher nach einem der Ansprüche 1 bis 12, dadurch gekennzeichnet, daß an der Seitenwand (24) des Rohrbodens (8) Haltelaschen (108) ausgebildet sind, die jeweils eine äußere Schulter (110) des Deckels (10) des Wasserkastens (6) übergreifen.

14. Wärmetauscher nach einem der Ansprüche 1 bis 13, dadurch gekennzeichnet, daß eine Abschlußplatte (44), welche die dem Wasserkasten (6) abgewandten offenen Enden der Flachrohre (2) abdichtet und hält, aus parallelen einzelnen Taschen (112) besteht, die nur am Umfang der Abschlußplatte jeweils über Verbindungsstege (114) miteinander verkettet sind.

15. Verfahren zum Herstellen eines Wärmetauschers nach einem der Ansprüche 1 bis 14, dadurch gekennzeichnet, daß alternativ
a) die Flachrohre (2) zunächst weiter in den Rohrboden (8) eingesteckt werden, als dies ihrer Einbaustellung entspricht, und dann beim Aufsetzen eines mit der Trennwand (30) des Wasserkastens (6) versehenen Deckels (14) des Wasserkastens auf den Rohrboden durch Anschlag der Trennwand (30) des Wasserkastens (6) auf den Grund (70) der Ausschnitte (68, 106) im Flachrohr (2) axial in ihre Einbaustellung zurückgeschoben werden, oder
b) zunächst die Trennwand (30) des Wasserkastens (6) in die Nuten (72) oder die Schlitze (100) des Rohrbodens (8) so eingepreßt wird, daß die Anlagefläche (104) oder der Grund (76) der schlitzartigen Aussparungen (74) des Kragens (14) formschlüssig an der Trennwand anliegt und dann die Flachrohre (2) in die Schlitze (12) im Rohrboden (8) bis in Anlage an der Trennwand (30) des Wasserkastens (6) eingeschoben werden.

16. Verfahren zum Herstellen eines Wärmetauschers nach einem der Ansprüche 1 bis 14, dadurch gekennzeichnet,
daß die Flachrohre (2) zunächst weiter in den Rohrboden (8) eingesteckt werden, als dies ihrer Einbaustellung entspricht, und dann beim Aufsetzen eines mit der Trennwand (30) des Wasserkastens (6) versehenen Deckels (14) des Wasserkastens auf den Rohrboden durch Anschlag der Trennwand (30) des Wasserkastens (6) auf den Grund (70) der Ausschnitte (68, 106) im Flachrohr (2) axial in ihre Einbaustellung zurückgeschoben werden, und
daß nach dem Einstecken der Flachrohre (2) in den Rohrboden (8) über ihre endgültige Einbaustellung hinaus die Flachrohre (2) durch Umtulpen von Wandmaterial ihrer freien Enden auf den Kragen (14) des Rohrbodens (8) vorläufig fixiert und dann mittels der Trennwand (30) des Wasserkastens (6) gegen die elastische Nachgiebigkeit der Auftulpungen (18) in ihre endgültige Einbaustellung zurückgeschoben werden.

## Claims

1. Water/air-heat exchanger for motor vehicles, preferably heat exchanger for heatings or motor radiator, having a double- or multi-flow row of parallel flat tubes (2), which are soldered or brazed to one another via zig zag fins (4), and having at least one water header (6) with a tube bottom (8) and a cap (10), the water header (6) having a communicating connection to the ends at one side of the flat tubes (2), the tube bottom (8) of the water header (6) comprising slits (12), each of which is provided with collars (14) and in which the ends of the flat tubes are inserted being soldered or brazed to the tube bottom (8),
the flat tubes (2), the zig zag fins (4) and the tube bottom (8) of the water header (6) being made of aluminium or an aluminium alloy, the flat tubes (2) themselves being embodied by at least one partition (36) extending in a longitudinal direction in an at least double-flow form and engaging each in a slit (12) in the tube bottom (8), which is common to both flows at both sides of the partition (36) in the flat tube, the water header (6) being divided into at least one compartment on the side of the inlet and one compartment on the side of the outlet by a partition (30), which is arranged in the plane of each of the partitions (36) of the flat tubes (2),
**characterized in**
that the cap (10) and the partition (30) of the water header (6) are also made of aluminium or an aluminium alloy, the collars (14) of the slits (12) of the tube bottom (8) point into the water header (6) and the free ends (16) of the flat tubes (2) engaging the slits (12) in the tube bottom (8) extend beyond the collars (14) and are in particular folded around these collars (14),
that each the partition (30) of the water header (6) engages a groove (72) and/or a slit (100) in the tube bottom (8) each between the collars (14) thereby intersecting the collars (14),
and that the partition (30) has cutouts each between tongues (102) each engaging the groove (72) or the slit (100) in the tube bottom (8) for receiving the collars (14) pointing into the water header (6) as well as the free ends (16) of the flat tubes (2) extending beyond the collars (14).

2. Heat exchanger according to claim 1, characterized in that the tongues (102) of the partition (30) of the water header (6) are tapered in at least one transverse direction, preferably in both transverse directions.

3. Heat exchanger according to claim 1 or 2, characterized in
that the free ends (16) of the flat tubes (2) extending into the water header (6) are provided with cutouts (68;106) in the longitudinal direction of the partition (36) of the respective flat tube (2), the partition (30) of the water header engaging down to the ground (70) of these cutouts (68;106) and being connected with the partition (36) of the respective flat tube (2).

4. Heat exchanger according to claim 3, characterized in that each collar (14) of the tube bottom (8) comprises slit-like recesses (74), which are arranged in extension of the slit-like cutouts (68) of the flat tubes (2) and in each of which the partition (30) of the water header (6) engages, and that the respective cutout (68) in the flat tube (2) has a slit-like shape.

5. Heat exchanger according to one of claims 1 to 3, characterized in that the contacting surfaces (104) of the collars (14) at the partition (30) are at the same level as at least the adjacent connecting surfaces of the collars (14).

6. Heat exchanger according to one of claims 1 to 5, characterized in that the partition (30) of the water header (6) is an independent structural part, engaging a groove (80) of the cap (10) of the water header (6) being opposite the grooves (72) or the slits (100) in the tube bottom (8).

7. Heat exchanger according to one of claims 3 to 6, characterized in
that the free ends (16) of the flat tubes (2) extending beyond the collars (14) and into the water header (6) next to the cutouts (68;106) are bent out, and
that the bent out sections (18) at the free ends (16) of the flat tubes (2) are folded around the collars (14), a grip around the respective collar (14) at an angle of more than 90° being provided at least at both longitudinal sides of the slit (12) receiving the respective flat tube (2).

8. Heat exchanger according to claim 7, characterized in that each of the bent out sections (18) is folded around the collars (14) only along a part of the wall (24) of the free ends (16) of the flat tubes (2) next to the cutout (68; 106) thereof.

9. Heat exchanger according to claim 8, characterized in that the wall (24) of the free ends (16) of the flat tubes (2) is set back from the folded wall following a slit-like cutout (68) and/or at the narrow end of the flat tubes (2).

10. Heat exchanger according to one of claims 1 to 9, characterized in that the cap (10) of the water header (6) is inserted into a groove (82) at the peripheral edge of the tube bottom (8) in a form-fit manner.

11. Heat exchanger according to one of claims 1 to 10, characterized in that the cap (10) of the water header (6) is pinched at its sides extending at a right angle to the longitudinal extension of the flat tubes (2) between the collars (14) of the tube bottom (8) and the side wall (24) thereof, and that it is inserted with each of the other two sides into a groove (82a) at the peripheral edge of the tube bottom (8) in a form-fit manner.

12. Heat exchanger according to one of claims 1 to 11, characterized in that the tube bottom (8) and/or the cap (10) are/is formed of sheet metal being coated by soldering or brazing on both sides.

13. Heat exchanger according to one of claims 1 to 12, characterized in that at the side wall (24) of the tube bottom (8) holding brackets (108) are formed each of which grip over an outer shoulder (110) of the cap (10) of the water header (6).

14. Heat exchanger according to one of claims 1 to 13, characterized in that an end plate (44) sealing and holding the open ends of the flat tubes (2) opposite the water header (6) consists of parallel individual pockets (112) each of which is interlinked only at the periphery of the end plate via junction webs (114).

15. Process for manufacturing a heat exchanger according to one of claims 1 to 14, characterized in that alternatively
a) the flat tubes (2) are first of all inserted into the tube bottom (8) deeper compared to their assembly position, and that they are then axially shifted back into their assembly position by stopping the partition (30) of the water header (6) at the ground (70) of the cutouts (68, 106) in the flat tube (2) when fitting a cap (14) of the water header provided with the partition (30) of the water header (6) onto the tube bottom, or
b) first of all the partition (30) of the water header (6) is pressed into the grooves (72) or the slits (100) of the tube bottom (8), such that the contacting surface (104) or the ground (76) of the slit-like recesses (74) of the collar (14) abuts the partition in a form-fit manner and that then the flat tubes (2) are shifted into the slits (12) in the tube bottom (8) until they abut the partition (30) of the water header (6).

16. Process for manufacturing a heat exchanger according to one of claims 1 to 14, characterized in that
the flat tubes (2) are first of all inserted into the tube bottom (8) deeper compared to their assembly position, and that they are then axially shifted back into their assembly position, by stopping the partition (30) of the water header (6) at the ground (70) of the cutouts (68, 106) in the flat tube (2), when fitting a cap (14) of the water header (6) provided with the partition (30) of the water header (6) onto the tube bottom, and
that after the insertion of the flat tubes (2) into the tube bottom (8) beyond their final assembly position the flat tubes (2) are preliminarily fixed by bending out wall material of their free ends onto the collar (14) of the tube bottom (8), and that they are then shifted back into their final assembly position against the resiliency of the bent out sections (18) by means of the partition (30) of the water header (6).

## Revendications

1. Échangeur de chaleur eau/air pour véhicules automobiles, en particulier échangeur de chaleur de chauffage ou radiateur de moteur, comportant un agencement en rangée à flux double ou multiple de tubes aplatis parallèles (2) brasés les uns aux autres via des lamelles en zigzag (4), et comportant au moins une boîte à eau (6) qui est raccordée en communication avec les unes des extrémités des tubes aplatis (2) et qui comprend un fond à tubes (8) et un couvercle (10), ledit fond à tubes (8) présentant des fentes (12) qui sont pourvues chacune de collerettes (14) et dans lesquelles les extrémités des tubes aplatis sont enfilées et brasées contre le fond à tubes (8),
dans lequel les tubes aplatis (2), les lamelles en zigzag (4), et le fond à tubes (8) de la boîte à eau (6) sont constitués en aluminium ou en un alliage d'aluminium, les tubes aplatis (2) sont réalisés eux-mêmes au moins à flux double à l'aide d'au moins une paroi de séparation (36) s'étendant en direction longitudinale, et s'engagent respectivement dans une fente (12) dans le fond à tubes (8), commune aux deux flux des deux côtés de la paroi de séparation (36) dans le tube aplati, la boîte à eau (6) étant subdivisée en au moins un compartiment côté entrée et un compartiment côté sortie par une paroi de séparation (30) agencée dans le plan d'une paroi de séparation respective (36) des tubes aplatis (2),
caractérisé en ce que le couvercle (10) et la paroi de séparation (30) de la boîte à eau (6) sont également constitués en aluminium ou en un alliage d'aluminium, en ce que les collerettes (14) des fentes (12) du fond à tubes (8) sont dirigées vers l'intérieur de la boîte à eau (6), en ce que les extrémités libres (16) des tubes aplatis (2), lesquelles s'engagent dans les fentes (12) dans le fond à tubes (8), dépassent au-delà des collerettes (14) et sont rabattues en particulier autour de ces collerettes (14),
en ce que la paroi de séparation (30) de la boîte à eau (6) s'engage entre la collerette (14) dans une gorge respective (72) ou dans une fente (100) dans le fond à tubes (8), en croisant les collerettes (14), et
en ce que la paroi de séparation (30) comprend un évidement respectif entre les languettes (102) s'engageant chacune dans la gorge (72) ou dans la fente (100) dans le fond à tubes (8) pour recevoir les collerettes (14) dirigées dans la boîte à eau (6) ainsi que les extrémités libres (16), dépassant au-delà des collerettes (14), des tubes aplatis (2).

2. Échangeur de chaleur selon la revendication 1, caractérisé en ce que les languettes (102) de la paroi de séparation (30) de la boîte à eau (6) s'étendent en rétrécissement dans au moins une direction transversale, de préférence dans les deux directions transversales.

3. Échangeur de chaleur selon l'une ou l'autre des revendications 1 et 2, caractérisé en ce que les extrémités libres (16), pénétrant dans la boîte à eau (6), des tubes aplatis (2) sont pourvues de découpes (68 ; 106) en direction d'extension longitudinale de la paroi de séparation (36) du tube aplati respectif (2), la paroi de séparation (30) de la boîte à eau s'engageant, en raccordement à la paroi de séparation (36) du tube aplati respectif (2), dans les découpes (68 ; 106) jusqu'à leur fond (70).

4. Échangeur de chaleur selon la revendication 3, caractérisé en ce que les collerettes (14) du fond à tubes (8) comprennent chacune des évidements (74) en forme de fente qui sont ménagés en prolongement des découpes (68) en forme de fente des tubes aplatis (2) et dans lesquels s'engage respectivement la paroi de séparation (30) de la boîte à eau (6), et en ce que la découpe respective (68) dans le tube aplati (2) est réalisée en forme de fente.

5. Échangeur de chaleur selon l'une quelconque des revendications 1 à 3, caractérisé en ce que les surfaces d'appui (104) des collerettes (14) contre la paroi de séparation (30) se trouvent au même niveau que les surfaces de raccordement voisines des collerettes (14).

6. Échangeur de chaleur selon l'une quelconque des revendications 1 à 5, caractérisé en ce que la paroi de séparation (30) de la boîte à eau (6) est un composant autonome qui s'engage dans une gorge (80), du couvercle (10) de la boîte à eau (6), qui se trouve en vis-à-vis des gorges (72) ou des fentes (100) dans le fond à tubes (8).

7. Échangeur de chaleur selon l'une quelconque des revendications 3 à 6, caractérisé en ce que les extrémités libres (16) des tubes aplatis (2), lesquelles dépassent vers l'extérieur à côté des découpes (68 ; 106) au-delà des collerettes (14) dans la boîte à eau (6), sont retournées, et en ce que les parties retournées (18) aux extrémités libres (16) des tubes aplatis (2) sont posées autour des collerettes (14), un entourage de la collerette respective (14) sur plus de 90° étant prévu au moins sur les deux côtés longitudinaux de la fente (12) recevant le tube aplati respectif (2).

8. Échangeur de chaleur selon la revendication 7, caractérisé en ce que les parties retournées (18) sont rabattues autour des collerettes (14) uniquement le long d'une partie de la paroi (24) des extrémités libres (16) des tubes aplatis (2) à côté de leur découpe (68 ; 106).

9. Échangeur de chaleur selon la revendication 8, caractérisé en ce que la paroi (24) des extrémités libres (16) des tubes aplatis (2) est décalée vers l'arrière par rapport à la paroi rabattue, en raccordement à une découpe (68) en forme de fente et/ou à l'extrémité étroite des tubes aplatis (2).

10. Échangeur de chaleur selon l'une quelconque des revendications 1 à 9, caractérisé en ce que le couvercle (10) de la boîte à eau (6) est posé en coopération de formes dans une gorge (82) sur la bordure périphérique du fond à tubes (8).

11. Échangeur de chaleur selon l'une quelconque des revendications 1 à 10, caractérisé en ce que le couvercle (10) de la boîte à eau (6) est coincé sur ses côtés s'étendant à angle droit par rapport à l'extension longitudinale des tubes aplatis (2), entre les collerettes (14) du fond à tubes (8) et sa paroi latérale (24), et en ce que sur les deux autres côtés, il est posé en coopération de formes dans une gorge respective (82a) sur la bordure périphérique du fond à tubes (8).

12. Échangeur de chaleur selon l'une quelconque des revendications 1 à 11, caractérisé en ce que le fond à tubes (8) et/ou le couvercle (10) est (sont) formé(s) à partir d'une tôle recouverte des deux côtés d'une brasure.

13. Échangeur de chaleur selon l'une quelconque des revendications 1 à 12, caractérisé en ce que des pattes de maintien (108) sont réalisées sur la paroi latérale (24) du fond à tubes (8), qui recouvrent respectivement un épaulement extérieur (110) du couvercle (10) de la boîte à eau (6).

14. Échangeur de chaleur selon l'une quelconque des revendications 1 à 13, caractérisé en ce qu'une plaque de fermeture (44) qui étanche et maintient les extrémités ouvertes, détournées de la boîte à eau (6), des tubes aplatis (2) est constituée par des poches individuelles parallèles (112) qui sont enchaînées les unes avec les autres uniquement à la périphérie de la plaque de fermeture via des barrettes de liaison respectives (114).

15. Procédé pour réaliser un échangeur de chaleur selon l'une quelconque des revendications 1 à 14, caractérisé en ce que,
soit :
a) les tubes aplatis (2) sont tout d'abord enfichés dans le fond à tubes (8) plus loin que la position correspondant à leur position de montage, et ensuite, lors de la mise en place d'un couvercle (14) de la boîte à eau (6), lequel est pourvu de la paroi de séparation (30) de la boîte à eau (6), sur le fond à tubes par venue en butée de la paroi de séparation (30) de la boîte à eau (6) contre le fond (70) des découpes (68, 106) dans le tube aplati (2), ils sont déplacés en retour axialement jusque dans leur position de montage,
soit :
b) la paroi de séparation (30) de la boîte à eau (6) est pressée dans les gorges (72) ou dans les fentes (100) du fond à tubes (8) tout d'abord de telle sorte que la surface d'appui (104) ou le fond (76) des évidements (74) en forme de fente de la collerette (14) s'appuie en coopération de formes contre la paroi de séparation, et ensuite les tubes aplatis (2) sont enfilés dans les fentes (12) dans le fond à tubes (8) jusqu'à venir en appui contre la paroi de séparation (30) de la boîte à eau (6).

16. Procédé pour réaliser un échangeur de chaleur selon l'une quelconque des revendications 1 à 14, caractérisé en ce que les tubes aplatis (2) sont tout d'abord enfichés dans le fond à tubes (8) plus loin que la position correspondant à leur position de montage, et ensuite, lors de la mise en place d'un couvercle (14) de la boîte à eau (6), lequel est pourvu de la paroi de séparation (30) de la boîte à eau (6), sur le fond à tubes par venue en butée de la paroi de séparation (30) de la boîte à eau (6) contre le fond (70) des découpes (68, 106) dans le tube aplati (2), ils sont déplacés en retour axialement jusque dans leur position de montage, et
en ce qu'après enfichage des tubes aplatis (2) dans le fond à tubes (8) au-delà de leur position de montage définitive, les tubes aplatis (2) sont fixés provisoirement par retournement du matériau de paroi de leurs extrémités libres sur la collerette (14) du fond à tubes (8), et en ce qu'ensuite, ils sont déplacés en retour jusque dans leur position de montage définitive au moyen de la paroi de séparation (30) de la boîte à eau (6) à l'encontre de la flexibilité élastique des parties retournées (18).
